# EUROPÄISCHE PATENTSCHRIFT

(11) **EP 0 190 409 B1**
(45) Veröffentlichungstag und Bekanntmachung des Hinweises auf die Patenterteilung: **19.10.1988**
(21) Anmeldenummer: 85114254.7
(22) Anmeldetag: 08.11.1985
(51) Int. Cl.: E02D 19/18

(54) **Schlitzwände mit Abdichtungsbahnen**
Underground walls with impermeable sheets
Parois moulées dans le sol comportant des membranes étanches

(30) Priorität: 07.02.1985 DE 3504119
(43) Veröffentlichungstag der Anmeldung: 13.08.1986
(73) Patentinhaber: Niederberg-Chemie GmbH, D-4133 Neukirchen-Vluyn (DE)
(72) Erfinder: Schlütter, Aloys, D-4152 Kempen 3 (DE)

(56) Entgegenhaltungen:
- EP-A- 0 086 001
- WO-A-84/03315
- DE-A- 3 416 568
- FR-A- 916 315
- NL-A- 7 102 851
- NL-A- 8 300 596

## Beschreibung

Die Erfindung betrifft Schlitzwände, insbesondere für Tiefbauten und Tunnelbauten, wobei zunächst Erdschlitze ausgehoben und mit thixotroper Masse gefüllt werden und anschließend Dichtungselemente in die thixotrope Masse abgesenkt werden, wobei diese von Kunststoffbahnen gebildeten Dichtungsbahnen mit Verbindungselementen versehen sind und die Verbindungselemente aus ineinandersteckbaren, mit den Kunststoffbahnen verschweißten Rohren bestehen, von denen das äußere Rohr einen Längsschlitz aufweist.

Im Tiefbau stellt sich häufig das Problem, die Baugruben gegen eindringendes Wasser abzudichten. Dazu ist bekannt, zunächst Erdschlitze auszuheben, und zwar bis auf festen Untergrund, der kein Wasser durchläßt. Auf dem festen Untergrund wird dann im ausgehobenen Erdschlitz eine Schlitzwand erstellt, die wie ein Schott in der wasserführenden Schicht sitzt und nach Ausheben der Baugrube eine ausreichende Abdichtung gegen eindringendes Wasser bildet.

Im einzelnen werden Schlitzwände z. B.. dadurch erstellt, daß die ausgehobenen Erdschlitze mit einer thixotropen Masse gefüllt werden. Als thixotrope Masse kann z. B. Bentonitschlempe dienen. Das ist eine Tonart. Die thixotrope Masse hat die Aufgabe, die Seitenwände des Erdschlitzes stabil zu halten. Anschließend können Beton- . platten aus wasserdichtem Beton eingebracht oder die Bentonitschlempe mit einem geeigneten Beton so aufgefüllt werden, daß die Schlitzwand in sich wasserdicht bleibt und den Durchtritt angrenzender Flüssigkeiten verhindert. Das Einbringen von Betonplatten bzw. geeignetem Beton wird durch das besondere Verhalten thixotroper Massen erleichtert. Thixotrope Massen bilden in der Ruhelage ein relativ festes Gebilde. D. h. nach Einbringen der Betonitschlempe erstarrt diese praktisch in den Erdschlitzen. Durch Anstoßen der Bentonitschlempe kann diese wie jede andere thixotrope Masse jedoch wieder fließfähig gemacht werden. Diese Eigenschaft wird beim Einbringen der Betonplatten bzw. geeigneten anderen Betons genutzt. Die Betonplatten sinken dann in der fließfähig werdenden Betonitschlempe leicht nach unten.

Je nach Bauvorhaben ergeben sich unterschiedliche Anforderungen an die Breite der Schlitzwände. In einfachsten Fällen sind die Schlitzwände 15-20 cm breit. Es sind jedoch auch Schlitzwände mit einer Dicke von 50 cm und mehr in Anwendung.

Nach einem älteren Vorschlag kann der Aufwand für derartige Schlitzwände dadurch verringert werden, daß für die Schlitzwände Dichtungsbahnen aus Kunststoff verwendet werden, die einseitig mit Noppen versehen sind und an der Baustelle mit einer dünnen Ortbetonschicht versehen werden, so daß Platten entstehen, die sich anstelle üblicher Betonplatten leicht in die den jeweiligen Erdschlitz ausfüllende thixotrope Masse absenken lassen. Vorzugsweise sind die Dichtungsbahnelemente zwischen 1 und 10 m breit und ist die Ortbetonschicht zwischen 2 und 3 cm stark.

Als Abdichtungsbahn können sowohl PVC-Weichfolien als auch Ethylen-Copolymerisate (Carbofol) verwendet werden.

Bei den Dichtungsbahnen aus Kunststoff stellt sich für Erdschlitze die Frage der Handhabung bei größeren Schlitzlängen. Nach der WO-A-8 403 315 soll dieses Problem dadurch gelöst werden, daß die Dichtungsbahnelemente an den Stoßenden mit Verbindungselementen versehen sind, die eine kraftschlüssige und dichte Verbindung zwischen den einzelnen Dichtungsbahnelementen sicherstellen. Als Verbindungselemente sind Rohre aus einem verwandten Kunststoffmaterial vorgesehen. Die Rohre werden an die Stoßenden der Bahnen angeschweißt. Die Durchmesser der Rohre sind so bemessen, daß sie ineinandergesteckt werden. D. h. der Durchmesser des einen Rohres ist so gewählt, daß es sich auf das andere Rohr aufstecken läßt. Zugleich ist das größere, aufzusteckende Rohr außen einseitig soweit geschlitzt, daß beim Aufstecken die am Rohr angeschweißte Dichtungsbahn den Verbindungsvorgang nicht behindert.

Bei den bekannten Verbindungselementen sitzt das äußere, geschlitze Rohr mit relativ großem Spiel auf dem inneren geschlossenen Rohr. Zugleich hat zwangsläufig der Schlitz im äußeren Rohr großes Spiel, damit die angeschweißte Abdichtungsbahn nicht von den scharfen Rohrkanten durchtrennt wird, wenn das äußere Rohr auf das innere Rohr geschoben wird bzw. umgekehrt das innere Rohr in das äußere geschoben wird. Bei derartigen Verbindungselementen ist zwangsläufig eine erhebliche Undichtigkeiten durch das vorhandene Spiel gegeben.

Der Erfindung liegt die Aufgabe zugrunde, die bekannten Verbindungselemente zu verbessern. Nach der Erfindung wird das dadurch erreicht, daß das äußere Rohr an der Innenseite Rillen oder Nuten aufweist und das innere Rohr mit in die Nuten passenden Stegen versehen ist. Die in die Nuten gleitenden Stege bilden eine Dichtung.

In der Zeichnung sind zwei Ausführungsbeispiele der Erfindung dargestellt.

Mit 1 sind in Fig. 1 verschiedene Dichtungsbahnelemente bezeichnet. Jedes Dichtungsbahnelement hat im Ausführungsbeispiel die gleiche Länge von 8 m und die gleiche, in der Zeichnung aufgrund der Querschnittsdarstellung nicht erkennbare Höhe von 4 m. Durch Aneinanderfügen der verschiedenen Dichtungsbahnelemente 1 kann eine Dichtungsbahn beliebiger Länge hergestellt werden. Während sich dabei eine Überlänge gegenüber dem auszuhebenden Erdschlitz ergibt, wird die Dichtungsbahn an einem Ende aufgerollt oder läßt sich die Dichtungsbahn dort ablängen. Das Ablängen ist bei den vorgesehehen Kunststoffmaterialien einfach und ohne nennenswerten Arbeitsaufwand möglich. Jedes Dichtungsbahnelement 1 besitzt an einem Ende ein angeschweißtes Rohr 4 aus gleichem Material und am anderen Ende ein angeschweißtes Rohr 2 aus gleichem Material. Das Rohr 2 ist so ausgelegt, daß es das Rohr 4 - wie in der Zeichnung dargestellt - umfassen kann. Das bedingt einen Innendurchmesser, der geringfügig größer als der Außendurchmesser des Rohres 4 ist, und einen Schlitz über die gesamte Länge des Rohres 2. Der Längsschlitz ermöglicht es dem Rohr 2, an der Dichtungsbahn des Dichtungsbahnelementes 1 vorbei über das Rohr 4 zu gleiten.

Zur Montage der Dichtungsbahnelemente 1 werden diese wahlweise einzeln aufrecht oder zu einer Teillänge oder der gesamten Länge mit ineinandergesteckten Rohren 2 und 4 aufgestellt. Die Aufstellung erfogt unmittelbar auf der thixotropen Masse (Bentonitschlempe) des ausgehobenen Erdschlitzes. Danach wird von unten beginnend Ortbeton auf die mit Noppen versehene Rückseite der Dichtungsbahnen aufgetragen. Der Ortbeton ist in der Zeichnung an einem der Dichtungsbahnelemente 1 dargestellt und mit 3 bezeichnet. Der Ortbeton wird lagenweise aufgetragen, wobei die einzelnen Lagen sich über die Länge der Abdichtungsbahn erstrecken. Diese Ortbetonaufbringung bewirkt, daß die Abdichtungsbahnelemente langsam in die thixotrope Masse einsinken, so daß die thixotrope Masse zugleich selbst solange eine Schalung bzw. Stütze für die Dichtungsbahnelemente 1 mit dem aufgespritzten Ortbeton bilden, bis dieser abgebunden ist.

Wahlweise lassen sich die Abdichtungsbahnen auch unten mit einer Stahlschiene beschweren, die die Abdichtungsbahnen zum Einsinken bringen.

Im Ausführungsbeispiel hat die Abdichtungsbahn 1 unter Berücksichtigung der Noppen eine Dicke von 4 mm und liegt damit in einem bevorzugten Bereich von 3 bis 5 mm.

Die Rohre 2 und 4 können jeweils auch so angeordnet werden, daß eine Abdichtungsbahn 1 an jedem Ende mit einem Rohr 2 und die korrespondierenden Abdichtungsbahnen an jedem Ende mit einem Rohr 4 und umgekehrt versehen sind.

Eine besonders vorteilhafte Anwendung der erfindungsgemäßen Schlitzwände ist die Abdichtung von Deponien, flüssigkeitsführenden und flüssigkeitshaltenden Systemen. Bei Deponien stellt sich häufig das Problem, das Eindringen von Giftstoffen aus der Deponie in das Grundwasser zu verhindern. In solchen Fällen werden um die Deponie herum bzw. an gefahrbringenden Seiten Erdschlitze mit einer Tiefe bis zu einem sicheren Untergrund ausgehoben. In die Erdschlitze werden nach Einfüllen von Bentonitschlempe die erfindungsgemäßen Dichtungsbahnelemente eingebracht.

Dieses Verfahren läßt sich auch anwenden auf flüssigkeitsführende Systeme wie Flußläufe und dergleichen. Hier kann mit Hilfe erfindungsgemäßer Schlitzwände das Flußwasser in seinem Bett gehalten werden. Das ist insbesondere in Trockenzonen und im Kanalbau von Vorteil.

Flüssigkeitshaltende Systeme sind z. B. Teiche oder Seen oder Dämme, wobei die zurückzuhaltende Flüssigkeit auch eine andere als Wasser sein kann.

Nach Fig. 2 haben die Dichtungsbahnelemente 1 eine Länge von 0,5 bis 2 m und sind seitlich anstelle der Rohre 2 mit angeschweißten Rohren 6 und anstelle der Rohre 4 mit angeschweißtem Vollmaterial 8 versehen. Die Rohre 6 besitzen innen Rillen oder Nuten 7.

Passend zu diesen Nuten ist das andere Vollmaterial 8 mit aufgesetzten Stegen 9 versehen, so daß das Material 8 mit diesen Stegen 9 in die Nuten 7 des Nachbarrohres 6 eingeführt werden kann und darin abwärts gleitet. Ein solches Nut-Federsystem gewährleistet die Dichtung der Rohrverbindungen und dient gleichzeitig der Aussteifung der Elemente untereinander. Die Durchmesser der beiden ineinandergesteckten Teile sind so aufeinander abzustimmen, daß das innenliegende Material 8 eine Art Keilwirkung auf das äußere Rohr 6 ausübt und die aufgesetzten Keile fest in die Nut eingepreßt werden. Auf diese Weise wird eine Labyrinthdichtung bewirkt.

Vorzugsweise bestehen das äußere Rohr 6 und das Vollmaterial 8 aus Polyethylen. Das Polyethylen entwickelt bei höheren Drücken eine höhere Gleitwirkung. Das ist der erfindungsgemäßen Preßpassung zwischen dem Rohr 6 und dem Vollmaterial 8 ausgesprochen förderlich.

## Patentansprüche

1. Schlitzwände, insbesondere für Tiefbauten und Tunnelbauten, wobei zunächst Erdschlitze ausgehoben und mit thixotroper Masse gefüllt werden und anschließend Dichtungselemente (1) in die thixotrope Masse abgesenkt werden, wobei diese von Kunststoffbahnen gebildeten Dichtungselemente mit Verbindungselementen versehen sind und die Verbindungselemente aus ineinandersteckbaren, mit den Kunststoffbahnen verschweißten Rohren (2, 4) bestehen, von denen das äußere Rohr einen Längsschlitz aufweist, dadurch gekennzeichnet, daß das äußere Rohr (6) an der Innenseite Rillen oder Nute (6) aufweist und das innere Rohr (8) in die Nuten (7) passende Stege (9) aufweist.

2. Schlitzwände nach Anspruch 1, dadurch gekennzeichnet, daß das äußere Rohr (6) ein als Vollmaterial ausgebildetes Verbindungselement (8) umschließt.

## Claims

1. Curtain walls, especially for civil engineering and tunnelling works, wherein firstly earth trenches are excavated and are filled with thixotropic material and then sealing elements (1) are lowered into the thixotropic material, these sealing elements, composed of plastics sheets, being furnished with connecting elements and the connecting elements consisting of tubes (2, 4) which can be pushed one into another and which are sealed (welded) to the plastics sheets, of which the outer tube comprises a longitudinal slit, characterized in that the outer tube (6) has on the inside furrows or grooves (6) and the inner tube (8) comprises ribs (9) fitting into the grooves (7).

2. Curtain walls according to claim 1, characterized in that the outer tube (6) surrounds a connecting element (8) constructed of solid material.

## Revendications

1. Parois moulées dans le sol, en particulier pour travaux d'infrastructures et de tunnels, pour lesquelles, en premier lieu on creuse des tranchées et on les remplit de masse thixotrope, et on fait ensuite descendre dans la masse thixotrope des éléments d'étanchéité qui sont formés de feuilles de matière plastique et sont munis d'éléments de liaison, ces éléments de liaison consistant en des tubes (2, 4) emboîtables l'un dans l'autre et soudés aux feuilles de matière plastique, et dont le tube extérieur présente une fente longitudinale, caractérisées en ce que le tube extérieur (6) présente sur sa face intérieure des gorges ou rainures (7) et en ce que le tube intérieur (8) présente des nervures (9) capables de se loger dans les rainures.

2. Parois moulées dans le sol conformes à la revendication 1, caractérisées en ce que l'élément de liaison (8) entouré par le tube extérieur (6) est un élément plein.
